# FASCICULE DE BREVET EUROPEEN

(11) **EP 0 295 276 B1**
(45) Date de publication et mention de la délivrance du brevet: **14.11.1990**
(21) Numéro de dépôt: 88900076.6
(22) Date de dépôt: 27.11.1987
(51) Int. Cl.: B63B 35/79, B63B 1/22

(54) **COQUE D'ENGIN NAUTIQUE COMPORTANT UNE PARTIE INFERIEURE SOUPLE**
SCHIFFSKÖRPER MIT EINEM FLEXIBLEN UNTERTEIL
NAUTICAL CRAFT HULL COMPRISING A FLEXIBLE BOTTOM PART

(30) Priorité: 28.11.1986 FR 8616865
(43) Date de publication de la demande: 21.12.1988
(73) Titulaire: MOULIN, Olivier, F-69110 Sainte-Foy-les-Lyon (FR)
(72) Inventeur: MOULIN, Olivier, F-69110 Sainte-Foy-les-Lyon (FR)
(74) Mandataire: Karmin, Roger
(86) Numéro de dépôt international: FR8700476
(87) Numéro de publication internationale: WO8803890

(56) Documents cités:
- DE-U- 8 617 084
- US-A- 3 317 937
- US-A- 3 413 948
- US-A- 3 565 030
- US-A- 3 902 207
- US-A- 3 988 794
- US-A- 4 649 847

## Description

La présente invention a trait notamment à la pratique d'un sport nautique et plus particulièrement de celui permettant de glisser sur l'eau au moyen d'une planche.

Cette planche dite "à voile" lorsque la force de propulsion est assurée par la poussée du vent et dite "de surf" lorsque la force de propulsion est assurée uniquement par la poussée des vagues, permet aussi à une personne installée sur celle-ci en station debout d'évoluer sur l'eau.

La pratique de ce sport nautique a connu un développement très important au cours de ces dernières années. La planche à voile est constituée classiquement d'un flotteur (ou planche) sur lequel est articulé un gréement formé d'un mât permettant de dresser une voile dont le profil est dessiné par des lattes et dont l'inclusion et le maintien sont assurés au moyen d'un arceau appelé "wishbone", par le pratiquant ou "planchiste" installé sur le flotteur. Une ou plusieurs dérives sont installées de manière amovible et/ou réglable sous le flotteur, pour réduire la dérive de la planche. Le succès de ces planches à voile a fait que l'on a vu apparaître sur le marché de nouveaux modèles mettant en application les technologies industrielles de point pour améliorer notamment la vitesse. Dans cette optique, la forme, la carène, la taille et le poids sont étudiés de manière à offrir les meilleures garanties visant à diminuer la résistance à l'avancement de la planche sur l'eau. De même, des améliorations techniques sont apportées aux différents organes d'une planche (mât et dérive montés sur rails sur une partie de la longueur, fixation du mâtsur le flotteur, fixation du wishbone sur le mât, mât réglable en longueur, etc....) afin d'augmenter l'effet propulsif du vent dans la voilure, et par conséquence, la force de propulsion permettant à la planche de se déplacer sur l'eau. La vitesse de glissement d'une planche à voile étant proportionnelle à sa force de propulsion et inversement proportionnelle à sa résistance à l'avancement, on comprend que les améliorations techniques ci-dessus rappelées ont plus particuliérement contribué à améliorer la vitesse de glissement de ces planches.

Il existe des planches de "vagues" dont le profil du dessous du flotteur est courbe dans le sens convexe, des planches de vitesse dont ledit profil est presque rectiligne. Il va de soi qu'en fonction de l'état du qlan d'eau, l'utilisateur choisit la planche appropriée, par exemple une planche de vitesse si ce plan d'eau est bien plan. Ceci oblique la possession de plusieurs engins, ce qui entraîne des dépenses importantes et des inconvénients de transport. Si l'on se contente de ne posséder qu'une seule planche, elle a un très mauvais rendement quand il faut l'utiliser dans les conditions de plan d'eau qui ne sont pas les siennes.

Pour remédier à ces inconvénients, on a déjà envisagé d'effectuer dans l'arrière du flotteur une fente en sifflet relativement courte, la souplesse étant contrôlée uniquement par un ressort ou un "silenbloc". La déformation de cette planche en fonction des sollicitations n'est pas harmonieuse, car elle est répartie sur une portion trop courte de celle-ci. En tel exemple et decrit en US-A--3 988 794.

Cette planche n'est pour ainsi dire jamais adaptée aux conditions essentielles: poids du véliplanchiste, dureté du plan d'eau, importance du clapot, etc....

Les perfectionnements qui font l'objet de la présente invention visent à remédier à ces incon- vènients et à permettre de réaliser un engin du genre précisé plus haut qui réponde mieux que jusqu'à présent aux desiderata de la technique considérée.

La partie arrière élastique se situe sur le tiers arrière de ladite planche à glisser. Il utilise la déformation contrôlée du plan arrière ou "lift" inférieur de cette planche à glisser afin de lui permettre de prendre la forme du plan d'eau sur lequel elle évolue avec des vagues plus ou moins prononcées. Ce plan inférieur se déformé donc en fonction des sollicitations du plan d'eau lors de l'évolution, mais aussi en fonction du poids du véliplanchiste situé sur le pont de ladite planche à glisser. Il est donc nécessaire de personnaliser la souplesse de ce lift déformable en lui infligeant une contre-réaction par l'intermédiaire d'un dispositif d'amortissement à double effet.

Le dispositif amortisseur est préférablement établi sous la forme d'un soufflet qui peut être réglé en dureté en jouant sur la pression à laquelle on le soumet, au moyen d'un gonfleur d'usage courant. L'amortissement, lui, est réglable par une restriction d'admission d'air.

La coque suivant l'invention, qui comprend une partie arrière reliée de manière élastique ou articulée au reste de cette coque en déterminant une fente transversale dans celle-ci, est caractérisée en ce que cette partie arrière s'étend sur au moins un tiers de la longueur totale de la coque, et en ce qu'un dispositif amortisseur à double effet est disposé dans cette fente en vue de contrôler le mouvement d'ouverture et/ou de fermeture de celle-ci sous l'effet d'une contrainte exercée par l'eau.

Cette invention présente une avancée technique très importante, car il s'agit d'un compromis entre le "scoup" (coupe longitudinale) de la planche à voile, d'une planche de vagues et celui d'une planche de vitesse, car elle permet à cette planche d'adapter sa forme à celle du plan d'eau, réalisant ainsi avec celui-ci un meilleur contact en jouant sur la souplesse du tiers arrière de celle-ci.

Le dispositif amortisseur évite le phénomène de rebond, indésirable lui aussi.

La réalisation de la fente dont la longueur est importante et celle de l'emplacement du dispositif amortisseur sont difficiles lorsque l'on a affaire à une coque en une seule pièce.

La présente invention vise en outre à permettre la réalisation d'une coque en deux éléments distincts, soit d'une part le corps principal rigide de la coque, c'est-à-dire son pont ainsi qu'une partie de sa carène et d'autre part la partie arrière inférieure souple.

De cette façon, la réalisation industrielle de l'ensemble devient facile par la technique de moulage. Elle donne de plus un libre accès au dispositif d'amortissement et permet l'interchangeabilité des différents éléments. Enfin, un autre avantage essentiel de l'invention réside dans la fait que les deux éléments séparés sont chacun rigoureusement étanches.

Le dessin annexé, donné à titre d'exemple, permettra de mieux comprendre l'invention, les caractéristiques qu'elle présente et les avantages qu'elle est susceptible de procurer:
Fig. 1 est une vue par côté d'une planche à voile dont le flotteur comporte l'application des perfectionnements suivant l'invention.
Fig. 2 en est une vue par dessus, le gréement ayant été supprimé.
Fig. 3 est une vue par côté partielle de l'arrière d'un flotteur suivant l'invention.
Fig. 4 est une coupe transversale à plus grande échelle du système d'amortissement du déplacement de la partie arrière du flotteur par rapport au reste de celle-ci.
Fig. 5 montre la position du flotteur d'une planche à voile lors d'un virage.
Fig. 6 est une vue par dessus d'une planche à voile effectuant un virage.
Fig. 7, 8 et 9 illustrent trois modes d'exécution de la coque suivant l'invention.
Fig. 10 est une vue de côté d'une coque d'engin nautique notamment d'une planche à voile, établie suivant une forme d'exécution préférée de l'invention.
Fig. 11 est une vue en perspective éclatée montrant en détail et à plus grande échelle une exécution conforme à fig. 7.
Fig. 12 est une coupe suivant XII-XII (fig. 11).
Fig. 13 illustre en vue de côté un engin nautique à moteur dont la coque est établie conformément à l'invention.
Fig. 14 est une vue de détail en perspective de la partie arrière souple de la coque de fig. 13.
Fig. 15 est une coupe transversale de l'engin de fig. 13 suivant XV-XV.
Fig. 16 montre l'arrière d'une coque utilisée pour la réalisation d'un voilier monocoque ou multicoque.
Fig. 17 montre une coque utilisée pour un engin à moteur extérieur à la coque.
Fig. 18 est une vue éclatée de la coque mettant en valeur le système d'articulation d'un des plans porteurs.
Fig. 19 en est une vue de détail à plus grande échelle.
Fig. 20 montre la position du flotteur d'un bateau à moteur lors d'un virage, avec la déformation de ses plan porteurs.

On a illustré en fig. 1 le flotteur 1 d'une planche à voile et partiellement son gréement 2.

Conformément à l'invention, le flotteur 1 comprend un premier élément 3 correspondant au plan de la planche à voile qui est réalisée à la manière usuelle en stratifié de fibres de carbone "Kevlar" (marque deposée) qui lui confère une rigidité maximale, tout en respectant la légèreté de la construction. Cet élément supporte le poids du véliplanchiste, d'où la nécessité d'une solidité à cette épreuve. La partie arrière de cet élément se prolonge par une partie souple 4 réalisée par exemple en stratifié de fibres de verre et qui se déforme par rapport à l'élément 3 du fait qu'elle n'est reliée à celui-ci que par un talon 4a de faible épaisseur. L'élément 3 recouvre très largement la partie 4, mais à une certaine distance de celle-ci, de manière à déterminer une fente transversale 5 qui s'étend sur toute la largeur du flotteur pour déboucher sur ses deux flancs. Bien entendu, la face inférieure de la fente est constituée par le dessus 4b de la partie 4, tandis que la face opposée de la fente est constituée par une paroi 3a de l'élément 3. On notera que la longueur totale de la partie 4 est avantageusement égale en gros autiers de la longueur totale du flotteur. Cette paroi 3a constitue un gabarit contre lequel la partie 4 peut venir appuyer lorsqu'elle est déformée vers le haut, dans des conditions maximales. Il existe donc une déformation contrôlée de la partie 4 par rapport à l'élément 3.

Le flotteur 1 au repos présente une face inférieure dont le profil est celui d'une planche de vitesse, c'est-à-dire qu'elle affecte une forme pratiquement plate à l'arrière, tandis que si la partie 4 se déforme vers le haut, le profil considéré se rapproche de celui d'une planche de vagues, c'est-à-dire que cette forme est d'une manière générale courbe et convexe sans cassure.

Par sa constitution, la partie 4 oppose une certaine force de contre-réaction vis-à-vis des efforts parasites qui tentent de la déformer, tels que le poids du véliplanchiste, la forme du plan d'eau, etc.... Cette force n'est toutefois pas suffisante, de telle sorte qu'il a été introduit entre le dessus 4b et la paroi 3a, un système réalisé sous la forme d'un ressort pneumatique en vue de représenter une force additionnelle qui peut être dosée par la pression à laquelle il est soumis. Ce système a été référence 6 en fig. 1.

On notera également que le dessous de la partie 4 est pourvu d'un aileron 7.

En fonction de la forme du clapot, il est possible dès le départ de régler l'ouverture de la fente 5 en agissant sur une vis de réglage 8 qui détermine l'ouverture maximale de la fente 5. Cette vis de réglage traverse une butée-glissière 9 solidaire de l'élément 3 et son extrémité libre vient tourner dans un écrou 4c inséré dans la partie 4. Ainsi, la rotation de la vis permet de rapprocher le dessus 4b de la partie 4 de la paroi 3a de l'élément 3, (par exemple lorsque le clapot ou les vagues sont importants), de manière à relever la partie 4 jusqu'à la position illustrée en traits pleins en fig. 3 à partir de sa position libre illustrée en traits pointillés et référencée 4'. Sur cette figure, on a représenté en traits discontinus la position la plus haute de la partie 4 et on l'a référencée 4".

On a illustré en fig. 4 le mode de réalisation préféré du système d'amortissement disposé dans la fente 5. A cet effet, celle-ci comporte une cavité 10 ménagée aussi bien dans l'élément 3 que dans la partie 4 et dont les faces en vis-à-vis sont horizontales et associées à deux flasques 11 comportant chacun deux nervures concentriques 11a, 11b situées respectivement en face les unes des autres pour chaque flasque. Le centre du flasque supérieur 11 est associé à une valve 12 qui dépasse au-dessus du plan supérieur de l'élément 3.

Entre les nervures correspondantes 11a, 11b on assujettit à celles-ci deux membranes élastiques 13, 14 réalisées par exemple en caoutchouc naturel ou synthétique. On n'insistera pas sur la manière de fixer les membranes aux nervures. On a représenté un simple collier de serrage 15, 16 mais tout autre moyen pourrait être choisi. La membrane 13 détermine un caisson élastique 17, tandis que celle 14 forme autour du caisson 17 une chambre annulaire 18. Dans celle-ci est prévu un clapet 19 destiné à boucher ou à ouvrir un trou 20 ménagé dans l'un des flasques, tandis qu'un orifice calibré 21 est pratiqué dans l'autre flasque, préférablement en vis-à-vis du trou 20.

Bien entendu, la cavité 10 comporte des dépressions 10a, 10b, permettant de faire communiquer le trou 20 et l'orifice 21 avec la fente 5. On note que le volume de la chambre 18 est avantageusement au moins trois fois plus important que celui du caisson 17.

Pour utiliser une planche à voile conforme à l'invention, après avoir réglé l'importance de la fente 5, on place le caisson 17 sous pression, de manière que tout déplacement de la partie 4 soit freiné par l'aplatissement de ce caisson. Cet aplatissement déforme la membrane 13 qui se gonfle vers l'extérieur, de telle sorte que l'air contenu dans la chambre 18 est chassé par le trou 20 bouché par le clapet 19.

Lorsque, par élasticité, la partie 4 a tendance à revenir à sa position initiale, le clapet 19 se ferme et l'air entre dans la chambre 18 en traversant l'orifice calibré 21, de telle sorte que le retour en position de la partie 4 est amorti. Dans ces conditions, lorsque le véliplanchiste se déplace avec une planche conforme à l'invention, la forme du flotteur de cette planche s'adapte au profil de la vague grâce à la souplesse de la partie 4. Sous l'influence d'une vague, la force de portance augmente; il y a création momentanée d'une force étendant à déplacer la partie 4 vers le haut (fig. 3). Si cette force f est supérieure à la résistance R développée par le caisson élastique 17 sur ladite partie 4, celle-ci s'élève pour refermer partiellement la fente 5. Quand la force f diminue, la résistance R devient primordiale et la partie 4 revient à sa position initiale limitée comme indiqué plus haut par le réglage de la vis 8. Le dessous du flotteur 1 revient donc à sa forme initiale.

Si le plan d'eau est calme, le dessous du flotteur 1 se présente donc comme celui d'une planche de vitesse, de manière que l'évolution de la planche à voile puisse s'effectuer sans traînée sur le plan d'eau et donc à plus grande vitesse, ce qui n'est pas le cas lorsqu'on a affaire à une planche de vagues dont le dessous du flotteur est convexe longitudinalement.

Au contraire, si le plan d'eau est ondulé par des vagues, la partie 4 se déforme de manière que le dessous du flotteur prenne la forme courbe d'une planche de vagues.

Les perfectionnements suivant l'invention trouvent aussi leurs avantages lors des virages.

En effet, comme illustré en fig. 5, pour effectuer un virage, le véliplanchiste doit faire ce qu'on appelle en ski de neige une prise de carre, c'est-à-dire incliner sa planche vers l'intérieur du virage, ce qui se traduit par une accélération centrifuge agissant sur la masse du véliplanchiste pour faire augmenter la force FV qu'il applique sur le dessus de l'élément 3. De plus, cette position crée und force centrifuge FC. Ces deux forces vont créer une réaction qui contraindra le caisson élastique 17 à s'écraser proportionnellement, de telle sorte que la courbure du dessous du flotteur 1 va augmenter jusqu'à adopter le rayon de courbure correspondant au virage et qu'on a illustrè sur la fig. 6. Lorsque le virage se termine, la force centrifuge s'annule, la force FV redevient normale et la partie 4 du flotteur reprend sa position initiale.

Dans ce cas également, on a donc réalisé un flotteur de planche à voile, qui est aussi manoeuvrable qu'une planche dite de vagues, tout en pouvant à la sortie du virage être utilisée comme une planche de vitesse.

Comme indiqué plus haut, la modification de la courbure du dessous du flotteur 1 permet donc d'éviter les traînées engendrées par les formes de flotteur non adaptées à la configuration du plan d'eau.

Il va de soique si toute la description précédente est relative à un flotteur de planche à voile, on pourrait appliquer les perfectionnements suivant l'invention à une coque d'engin nautique tel qu'un canot automobile, un voilier ou analogue.

Dans le mode d'exécution suivant fig. 7, la coque comprend un flotteur 22 dont la proue n'a pas été représentée et qui est aminci à l'arrière u moyen d'une découpe 23 qui laisse sur ledit flotteur une partie arrière souple inférieure 22a. La longueur de cette partie est au moins égale à environ 1/3 de la longueur totale du flotteur 22 pour des raisons qu'on expliquera mieux plus loin.

La face 22c située entre la face 22b et l'avant du flotteur 22 est prévue courbe avec concavité tournée vers l'arrière. Elle se présente en fait sous la forme d'une partie de cylindre.

Le deuxième composant de la coque suivant l'invention est réalisé sous la forme d'un élément 24 stratifié rempli de mousse, prolongé par une' paroi 24a en forme de casquette destinée à venir coiffer la majeure partie de la zone 22d du flotteur 22 avoisinant la face 22c. L'épaisseur de l'élément 24 est inférieure à celle de la découpe 23, de telle sorte que la face inférieure 24b de cet élément se trouve à une distance déterminée de la face 22b en vue de constituer la fente 5.

La paroi 24a de l'élément 24 est rigidement fixée à la zone 22d du flotteur, de telle sorte que cet élément 24 est encastré dans ce dernier, si bien qu'il constitue un pont rigide malgré sa position en porte-à-faux par rapport audit flotteur. Cet encastrement est plus particulièrement réalisé grâce à l'appui de la face avant 24b de l'élément 24 contre la face 22c du flotteur, les deux faces en question ayant des formes complémentaires. Cette coopération de ces deux faces constitue de plus un appui qui permet un déplacement angulaire aisé de la partie 22a du flotteur par rapport à la partie avant de celui-ci.

Dans le mode d'exécution de fig. 8, la coque est réalisée, comme pour le mode d'exécution de fig. 7, au moyen d'un flotteur 26 dont on n'a représenté que l'arrière, la carène de celle-ci étant découpée de telle sorte qu'à ce niveau le flotteur présente un pont 26a d'épaisseur réduite situé au-dessus d'un espace libre 26b. La liaison entre le flotteur et le pont 26a prévu rigide, est réalisée en conséquence sous la forme d'une face verticale 26c.

Le second composant de la coque établie conformément au second mode d'exécution suivant l'invention, est réalisé sous la forme d'un élément stratifié rempli de mousse ou palette 27 prévu en sifflet, c'est-à-dire que son extrémité 27a destinée à coopérer avec la face 26c du flotteur est prévue beaucoup plus mince que son extrémité 27b. De toute manière, l'épaisseur de la palette 27 est telle qu'elle détermine avec la face inférieure du pont 26a la fente 5.

L'extrémité 27a de la palette 27 est encastrée par rapport au flotteur 26 par exemple à l'aide de chevilles 26c s'engageant dans des trous 26d du flotteur 26, tandis que des boulons non représentés ou autres organes de fixation permettant de plaquer l'extrémité en question contre celle correspondante de la face inférieure 26b sur une courte distance. Ainsi, la déformation de la palette ou lift se produit grâce à sa souplesse propre.

Dans un troisième mode d'exécution illustré en fig. 9, le coque est réalisée au moyen d'une carène 28 dans la face supérieure de laquelle est ménagé un évidement 28a déterminant la partie arrière souple 28b et d'un pont 29 de longueur semblable à celle de la carène 28. La partie arrière de ce pont prévue rigide est située au-dessus de l'évidement 28a pour déterminer la fente 5 illustrée en fig. 10; un autre évidement 29a peut être exécuté dans la face inférieure du pont pour contribuer à déterminer la fente en question.

Bien entendu, le pont et la carène sont assemblés de manière rigide entre l'origine des évidements 28a, 29a et la proue des deux éléments. Quel que soit le mode d'exécution, l'on obtient une coque présentant une partie arrière souple s'étendant sur au moins 1/3 de la longueur totale de la coque et qui peut atteindre une valeur égale à la moitié de ladite longueur.

On observe que la partie avant ou spatule de la carène qui s'étend de la proue A au début B de la fente 5 (fig. 10) est de forme convexe longitudinalement en direction de l'extérieur. Cette forme est importante pour le franchissement des vagues et du clapot. La partie inférieure arrière de la coque située entre le point B et son extrémité affectée de la référence C, est au repos rectiligne. C'est la partie porteuse de la coque. La surface mouillée de cette partie diminue avec l'augmentation de la vitesse, elle se concentre sur l'arrière. Le début de la déformation de la partie arrière souple appelée par la suite "lift" 30 doit impérativement débuter en B afin que cette déformation soit bien dans la continuité de la courbe de la spatule AB. C'est la raison pour laquelle la longueur / de cette partie doit être d'au moins 1/3, voire 1/2 de la longueur totale L de la coque.

La forme à l'état libre du lift 30 évolue vers deux autres positions C' et C", la première étant celle correspondant à une évolution sur plan d'eau comportant des vagues ou celle du rayon, de courbure d'un virage, comme indiqué plus haut, tandis que la second correspond à la forme de la planche au sommet d'une vague.

Cette dernière position référencée C" est atteinte lorsque la coque franchit un clapot ou une vague, de telle sorte que cette position permet de rééquilibrer la force de portance qui vient de décroître sous l'effet de l'allègement dû au franchissement du sommet de la vague. Dans ces conditions, la coque suivant l'invention garde toujours le contact avec l'eau. En fait, il y a un point d'inflexion situé en gros entre les points B et C".

On a illustré en fig 11 le mode de réalisation industrielle préféré de l'invention.

Dans cette figure qui correspond à fig. 7, on retrouve le flotteur 22, le corps stratifié ou pont 24 dont la paroi 24a ou casquette vient s'assembler rigidement à la zone 22d dudit flotteur 22, ainsi que les faces 24b et 22c en contact pour améliorer la rigidité du corps 24 au-dessus de la partie 22a du flotteur 22.

Dans cette dernière, l'on a creusé une cavité 31, dans laquelle est logé un caisson élastique 32 comportant une valve de gonflage du genre de celle 12 et un dé de centrage 32a par rapport au fond de la cavité 31. Le gonflage du caisson 32 détermine au repos l'ouverture de la fente; on peut y adjoindre la vis de réglage 8 précitée. Un amortisseur à double effet 33 est monté sur un châssis 34 fixé dans une saignée 24c au moyen d'oreilles 34a assujetties à des épaulements de ladite saignée. La tige active de l'amortisseur est reliée à un basculeur 35 monté à rotation autour d'un axe 36 et qui comporte une tringle 35a associée à un oeilleton à rotule 37 solidaire de la cavité 31. Ainsi, l'amortisseur qui est solidaire du pont rigide 24 est relié à la partie arrière souple 22a du flotteur 22, de telle sorte que tout déplacement de celle-ci par rapport au pont 24 est amorti dans un sens et dans l'autre. Une vis 33a permet de.régler la dureté de l'amortissement. La saignée 24c est fermée par un couvercle 38 qui constitue porte de visite pour le mécanisme décrit ci-dessus et se trouve à niveau avec le dessus du pont 24 (fig. 12).

La coque suivant l'invention peut être utilisée pour la réalisation d'un bateau à moteur. tel que celui illustré en fig. 13. On a illustré en fig. 14 la partie arrière souple ou articulée de sa coque 39 réalisée sous la forme d'un lift ou plan porteur 40 associé à un châssis 41 qui comporte deux pivots horizontaux 41a, 41b montés à rotation par rapport à des paliers de la coque 39. Le châssis 41 est réuni à cette dernière au moyen de deux amortisseurs 42 prévus oléopneumatiques avec pression réglable (fig. 15). Des jupes d'étanchéité 43 sont disposées entre le lift ou plan porteur 40 et la coque 39.

La face inférieure du lift ou plan porteur 40 présente, en section transversale, comme illustre en fig. 15, la forme d'un angle à côtés courbes dont l'angle au sommet est d'environ 145°.

On notera que l'axe X, X' autour duquel tourne l'hélice 44 du bateau doit se trouver avantageusement à une distance constante du fond du lift 40 en conséquence de quoi des moyens sont prévus pour déplacer l'hélice verticalement en fonction de la position angulaire de ce lift par rapport à la coque 39.

Dans une forme d'exécution avantageuse de l'invention et ocmme illustré en fig. 17 à 20, le lift ou plan porteur 40 a été réalisé au moyen de deux plans 55a, 55b, montés côte à côte, chacun étant articulé à la coque 39. Les amortisseurs 42 intéressent chacun un plan 55a, 55b. Les plans 55a, 55b sont articulés à la coque 39 par des pattes 52 par l'intermédiaire des axes 53 de chapes 54, lesdites pattes faisant suite à des renforts longitudinaux des plans 55a, 55b. En fait, la coque se prolonge au-dessus des deux plans 55a, 55b pour porter un moteur 56 et former un caisson 39a dans lequel les deux amortisseurs 42 sont placés. Dans ce mode de réalisation, leur tige est associée à un levier 58 articulé à l'extrémité d'une bielle de réglage 59.

Bien entendu, les déformations du ou des lifts ou plans porteurs du bateau considéré s'effectuent comme celles de fig. 10, c'est-à-dire de la position neutre C vers celles C' ou C".

Sur la fig. 20 on comprend mieux le fonctionnement lors d'un virage à gauche. Le bateau muni d'une carène à fond plat appuie plus sur le plan articulé 55b et moins sur celui 55a. Ce qui se traduit par un enfoncement de 55b, c'est-à-dire que l'on tend vers le point C' et un relâchement de 55a on tend vers C" (voir la fig. 10) ce qui donne l'inclinaison de la coque, qui lui permet de virer.

On notera que tous les moyens de propulsion peuvent être envisagés, hors bord, inbord, à condition que l'hélice soit maintenue suffisamment en dessous des lignes de sortie d'eau de la carène, afin que l'hélice ne cavite pas.

Un bateau muni d'une carène à fond plat et de plans porteurs 55a, 55b articulés ou souples, multiples peut être équipé d'un système de pilotage équivalent à celui d'un avion, c'est-à-dire: la direction commandée par un système de palonnier (commande au pied) et un système de manche à balai, qui par le mixage du mouvement droite, gauche et avant arrière, a le pouvoir de contrôler l'assiette latérale et axiale, à condition d'avoir des amortisseurs oléopneumatiques qui offrent la possibilité de changer constamment le point neutre de fonctionnement C et donc de donner une position différente au plan porteur droit du plan porteur gauche (fig. 20) pour amorcer un virage par exemple ou pour rééquilibrer la coque.

On pourrait aussi envisager de prévoir plusieurs lifts ou plans porteurs en tandem dans le sens longitudinal en restant dans le cadre de l'invention.

Une coque suivant la présente invention peut également être utilisée pour la réalisation d'un flotteur de voilier mono ou multicoque. Dans ces conditions, des amortisseurs hydrauliques ou autres 45 sont montés entre le lift 46 et le flotteur rigide 47 pour remplacer le dispositif d'amortissement prévu pour les planches à voile.

On observe que le safran 48 droit être monté à rotation dans un palier vertical du flotteur rigide 47, c'est-à-dire qu'il ne doit pas changer de position en fonction de la variation d'orientation du lift 46. De plus, en vue de faciliter la manoeuvre du safran, son axe de pivotement est situé sur l'axe du centre de poussée sur celui-ci.

Les perfectionnements qui font l'objet de la présente invention permettent dont la réalisation industrielle de toutes les coques d'engins nautiques, que ce soit de planches à voile, de bateaux à moteur, de voiliers, lesdites coques comportant une partie arrière flexible ou articulée reliée au flotteur au moyen d'un dispositif d'amortissement à double effet.

## Revendications

1. Coque (1) d'engin nautique tel qu'une planche à glisser sur l'eau, qui comprend une partie arrière (4) reliée de manière élastique au reste (3) de cette coque en déterminant dans celle-ci une fente transversale (5), caractérisée en ce que cette fente (5) représente au moins un tiers de la longueur totale de ladite coque, et en ce qu'un dispositif amortisseur à double effet (17-18) est disposé dans cette fente (5) en vue de contrôler le mouvement d'ouverture et/ou de fermeture de cette fente sous l'effet d'une contrainte exercée par l'eau.

2. Coque suivant la revendication 1, caractérisée en ce que sa fente (5) s'étend sur toute sa largeur pour déboucher sur ses flancs.

3. Coque suivant la revendication 1, caractérisée en ce que les deux faces en vis-à-vis de sa fente (5) sont reliées par un dispositif de réglage (8) de son écartement maximal.

4. Coque suivant la revendication 1, caractérisée en ce qu'entre les faces en vis-à-vis de sa fente (5) est disposé un caisson élastique (17) sous pression qui est entouré par une membrane élastique (14) déterminant une chambre (18) reliée avec l'atmosphère d'une part par un clapet anti-retour (19) et d'autre part au moyen d'un orifice calibré (21).

5. Coque suivant la revendication 4, caractérisée en ce que le caisson (17) se compose de deux flasques (11) assujettis respectivement aux deux faces de la fente (5), chacun d'eux étant pourvu d'une première nervure (11a) à laquelle est fixée une cloison élastique (13) et d'une seconde nervure (11b) extérieur à la première et à laquelle est assemblée la membrane élastique (14).

6. Coque suivant la revendication 5, caractérisée en ce qu'un flasque (11) est muni entre ses nervures d'un clapet anti-retour (19) situé dans une cavité (10) creusée dans la face correspondante et reliée à l'atmosphère, tandis que dans l'autre flasque (11) est ménagé l'orifice calibré (21) débouchant aussi dans la cavité (10) ménagée dans l'élément (3).

7. Coque suivant la revendication 5, caractérisée en ce qu'un des flasques (11) comprend une valve de gonflage (12) du caisson (17), laquelle est accessible du dessus de ladite coque (1).

8. Coque d'engin nautique suivant la revendication 1, caractérisée en ce qu'elle est réalisée au moyen d'une part d'un flotteur (22) dont le dessus comprend une découpe (23) sur au moins 1/3 de sa longueur afin de déterminer la partie arriére souple (22a) ou lift et d'autre part d'un élément (24) affectant une forme complémentaire à celle de la découpe (23) et qui est encastré par rapport au flotteur (22) au niveau de l'origine (22c) de la découpe (23), l'épaisseur de l'élément (24) étant plus faible que celle de la découpe (23) afin de déterminer la fente (5).

9. Coque d'engin nautique suivant la revendication 1, caractérisée en ce qu'elle est réalisée au moyen d'un flotteur (26) dont le dessous de l'arrière est découpé pour former un pont supérieur (26a) rigide au-dessus d'un espace libre (26b) de longueur au moins égale au tiers de celle dudit flotteur et d'autre part d'une palette mince (27) assemblée au flotteur au niveau de l'origine (26c) de l'espace libre (26b) de ce flotteur, ladite palette (27) constituant la partie arrière souple précitée.

10. Coque suivant la revendication 9, caractérisée en ce que l'asasemblage de la palette (27) et du flotteur (26) est un encastrement, la déformation de cette palette étant provoquée par sa souplesse propre.

11. Coque d'engin nautique suivant la revendication 1, caractérisée en ce qu'elle comprend une carène (28) dans l'arrière de laquelle est ménagée ladite partie inférieure souple (28b) et un pont (29) dont la portion arrière prévue rigide se trouve au-dessus de ladite partie arrière inférieure souple (28b) en déterminant ladite fente (5), la carène (28) et le pont (29) étant assemblés entre la proue et l'origine de la fente (5).

12. Coque suivant l'une quelconque des revendications 1, 8, 9, 10 et 11, caractérisée en ce que le dispositif d'amortissement est composé d'un caisson élastique (32) sous pression prédéterminée et d'un amortisseur (33) fixé au pont rigide (24, 26a, 29) et dont la tige est associée de manière articulée à la partie inférieure souple (22a, 27, 28b).

13. Coque suivant la revendication 12, caractérisée en ce que l'amortisseur (33) est réglable en dureté.

14. Coque suivant l'une quelconque des revendications 1 à 13, caractérisée en ce qu'elle est destinée à constituer celle unique ou multiple d'un voilier, en ce que le safran (48) est monté à rotation dans un palier vertical solidaire du flotteur rigide (47) de ladite coque, et en ce que le dispositif d'amortissement comprend un amortisseur (45) dont les deux éléments sont respectivement fixés à la partie arrière souple ou lift (46) et au flotteur (47).

15. Coque suivant la revendication 14, caractérisée en ce que l'axe de pivotement de son safran (48) est situé sur l'axe du centre de poussée sur celui-ci.

16. Coque suivant la revendication 9, caractérisée en ce que son lift ou plan porteur (40) comporte un châssis (41) monté basculant par rapport à la coque (39), en ce que ce châssis (41) est relié à la coque (39) au moyen d'amortisseurs à pression réglable (42) et en ce que des jupes d'étanchéité (43) relient le lift (40) et la coque (39).

17. Coque suivant la revendication 16, caractérisée en ce que des moyens permettent de maintenir l'axe de symétrie de la rotation de l'hélice à une distance constante du lift (40) quel que soit l'angle qu'il présente par rapport à la coque (39).

18. Coque suivant la revendication 16, caractérisée en ce que le lift ou plan porteur (40) est réalisé au moyen de deux plans (55a, 55b) montés côte à côte, chacun étant articulé à la coque (39) tandis que chaque plan (55a, 55b) est relié en outre à cette dernière au moyen d'un système amortisseur (42, 58, 59).

19. Coque suivant l'une quelconque des revendications précédentes, caractérisée en ce qu'elle comporte des lifts placés en tandem dans le sens longitudinal.

## Patentansprüche

1. Schiffskörper (1), beispielsweise Board zum Gleiten auf dem Wasser, bestehend aus einem hinteren Teil (4), der elastisch am Rest (3) des Schiffskörpers angebracht ist und mit diesem einen Querspalt (5) bildet, dadurch gekennzeichnet, daß dieser Spalt (5) sich wenigstens über ein Drittel der Gesamtlänge des Schiffskörpers erstreckt und eine doppelt wirkende Dämpfungseinrichtung (17-18) enthält, durch die die Öffnungs- und/oder Schließbewegung dieses Spaltes unter der Einwirkung eines von dem Wasser ausgeübten Druckes steuerbar ist.

2. Schiffskörper nach Anspruch 1, dadurch gekennzeichnet, daß sich sein Spalt (5) über seine gesamte Breite erstreckt, um auf seinen Seiten zu enden.

3. Schiffskörper nach Anspruch 1, dadurch gekennzeichnet, daß die beiden sich gegenüberliegenden Seiten seines Spaltes (5) durch eine Einrichtung (8) zur Einstellung des Maximalabstandes verbunden sind.

4. Schiffskörper nach Anspruch 1, dadurch gekennzeichnet, daß zwischen den gegenüberliegenden Seiten seines Spaltes (5) ein elastischer, unter Druck stehender Kasten (17) angeordnet ist, der von einer elastischen Membran (14) umgeben ist und einem Raum (18) bildet, der einerseits durch eine Rückschlagklappe (19) und andererseits durch eine geeichte Öffnung (21) verbunden ist.

5. Schiffskörper nach Anspruch 4, dadurch gekennzeichnet, daß der Kasten (17) aus zwei Flanschen (11) gebildet ist, die an zwei entsprechenden Flächen des Spaltes (5) befestigt sind, wobei jeder mit einer ersten Rippe (11a), an der eine elastische Wand (13) befestigt ist, und einer zweiten Rippe (11b) außerhalb der ersten, an der die elastische Membran (14) befestigt ist, versehen ist.

6. Schiffskörper nach Anspruch 5, dadurch gekennzeichnet, daß der eine Flansch (11) zwischen seinen Rippen mit einer Rückschlagklappe (19) versehen ist, die in einem in der entsprechenden Spaltfläche vorhandenem Hohlraum (10) angebracht und mit der Atmosphäre verbunden ist, während sich in dem anderen Flansch (11) eine kalibrierte Öffnung (21) befindet, welche ebenfalls in den im Element (3) angebrachten Hohlraum (10) mündet.

7. Schiffskörper nach Anspruch 5, dadurch gekennzeichnet, daß einer der Flansche (11) ein Aufblasventil (12) für den Kasten (17) aufweist, das von oberhalb des Schiffskörpers aus zugänglich ist.

8. Schiffskörper nach Anspruch 1, dadurch gekennzeichnet, daß er einserseits aus einem Schwimmer (22) besteht, dessen Oberseite einem Ausschnitt (23) auf wenigstens einem Drittel ihrer Länge aufweist, wodurch der hintere, flexible Teil (22a) oder Lift begrenzt ist, und andererseits aus einem Element (24) besteht, das eine zum Ausschnitt (23) komplementäre Form aufweist und in bezug auf den Schwimmer (22) in Höhe der Öffnung (22c) des Ausschnitts (23) gelagert ist, wobei die Dicke des Elementes (24) kleiner ist als diejenige des Ausschnitts (23), so daß der Spalte (5) gebildet wird.

9. Schiffskörper nach Anspruch 1, dadurch gekennzeichnet, daß er aus einem Schwimmer (26) besteht, dessen hintere Unterseite ausgeschnitten ist, um oberhalb eines freien Zwischenraumes (26b) einen oberen festen Steg (26a) von wenigstens einem Drittel der Länge des Schwimmers zu bilden, und der andererseits aus einem dünnen Rumpfbrett (27) besteht, und in Höhe des Anfangs (26c) des freien Zwischenraums (26b) des Schwimmers an diesem befestigt ist und den hinteren, flexiblen Teil bildet.

10. Schiffskörper nach Anspruch 9, dadurch gekennzeichnet, daß beim Zusammenbau des Rumpfbrettes (27) und des Schwimmers (26) das Rumpfbrette in den Schwimmer eingepaßt wird, wobei es aufgrund seiner Flexibilität verformbar ist.

11. Schiffskörper nach Anspruch 1, dadurch gekennzeichnet, daß er einen Kiel (28) aufweist, in dessem Heck der untere flexible Teil (28b) angebracht ist, sowie einen Steg (29), dessen hinterer starrer Teil sich oberhalb des hinteren, unteren flexiblen Teils (28b) befindet und den genannten Spalt (5) bildet, wobei der Kiel (28) und der Steg (29) zwischen dem Bug und dem Beginn des Spaltes (5) zusammengebaut sind.

12. Schiffskörper nach den Ansprüchen 1, 8, 9, 10 und 11, dadurch gekennzeichnet, daß die Dämpfungseinrichtung aus einem elastischen, unter einem bestimmten Druck stehenden Kasten (32) und einem Dämpfer (33) zusammengesetzt ist, der an dem festen Steg (24, 26a, 29) befestigt und dessen Stange mit dem unteren, flexiblen Teil (22a, 27, 28b) gelenkig verbunden ist.

13. Schiffskörper nach Anspruch 12, dadurch gekennzeichnet, daß der Dämpfer (33) bezüglich seiner Härte einstellbar ist.

14. Schiffskörper nach einem der Ansprüche 1 bis 13, dadurch gekennzeichnet, daß er zur Bildung eines oder mehrerer Teile eines Segelschiffes dient, indem das Ruderblatt (48) in einem senkrechten Lager drehbar montiert ist, das an dem starren Schwimmer (47) des Schiffskörpers befestigt ist, und daß die Dämpfungsvorrichtung einen Dämpfer (45) aufweist, dessen beide Elemente an dem hinteren flexiblen Teil oder Lift (46) bzw. am Schwimmer (47) befestigt sind.

15. Schiffskörper nach Anspruch 14, dadurch gekennzeichnet, daß die Schwenkachse seines Ruderblattes (48) über der Achse seines Stoßmittelpunktes angeordnet ist.

16. Schiffskörper nach Anspruch 9, dadurch gekennzeichnet, daß seine Auftriebs- oder Tragfläche (40) einen Rahmen (41) aufweist, der in bezug auf den Schiffsrumpf (39) schwingend angebracht ist und mit dem Schiffsrumpf (39) mittels einstellbarer Druckfedern (42) verbunden ist, wobei Dichtwülste (43) die Auftriebsfläche (40) des Schiffsrumpfs verbinden.

17. Schiffskörper nach Anspruch 16, dadurch gekennzeichnet, daß die Symmetrieachse der Drehung der Schraube zur Auftriebsfläche (40) in einem konstanten Abstand haltbar ist, der dem Winkel entspricht, den sie in bezug auf den Schiffsrumpf (39) einnimmt.

18. Schiffskörper nach Anspruch 16, dadurch gekennzeichnet, daß die Auftriebs- oder Tragfläche (40) aus zwei Flächen (55a, 55b) gebildet ist, die nebeneinander liegen, wobei jede Fläche (55a, 55b) am Schiffsrumpf (39) angelenkt ist und darüberhinaus mit letzterem durch ein Dämpfungssystem (42, 58, 59) verbunden ist.

19. Schiffskörper nach einem der vorherigen Ansprüche, dadurch gekennzeichnet, daß er Auftriebsflächen aufweist, die in Längsrichtung in Tandemform angeordnet sind.

## Claims

1. A hull (1) of a nautical apparatus such as a board for gliding on water, which comprises a rear portion (4) connected resiliently to the rest (3) of this hull while defining therein a transverse slit (5), characterized in that this slit (5) represents at least a third of the total length of said hull, and in that a double action shock-absorbing device (17-18) is arranged in this slit (5) with a view to controlling the opening and/or closing movement of this slit under the influence of stress exerted by the water.

2. A hull according to claim 1, characterized in that its slit (5) extends over its whole width, opening at its sides.

3. A hull according to claim 1, characterized in that the two opposing faces of its slit (5) are connected by a device (8) for regulating their maximum separation.

4. A hull according to claim 1, characterized in that between the opposing faces of its slit (5) there is arranged a resilient pressurized box (17) surrounded by a resilient membrane (14) defining a chamber (18) connected with the atmosphere on the one hand by a non-return valve (19) and on the other hand by means of a calibrated orifice (21).

5. A hull according to claim 4, characterized in that the box (17) comprises two plates (11) respectively secured to the two faces of the slit (5), each of them being provided with a first rib (11a) to which is fixed a resilient partition (13) and a second rib (11b) external to the first and to which is fitted the resilient membrane (14).

6. A hull according to claim 5, characterized in that one plate (11) is provided between its ribs with a non-return valve (19) situated in a cavity (10) recessed in the corresponding face and connected to the atmosphere, while in the other plate (11) there is formed the calibrated orifice (21) also opening into the cavity (10) formed in the member (3).

7. A hull according to claim 5, characterized in that one of the plates (11) comprises a valve (12) for inflating the box (17) and which is accessible from above said hull (1).

8. A hull of a nautical apparatus according to claim 1, characterized in that it is formed by means on the one hand of a float (22) the top of which comprises a slot (23) over at least 1/3 of its length to define the flexible rear part (22a) or lift and on the other hand of a member (24) having a form complementary to that of the slot (23) and which is fixed with respect to the float (22) at the start (22c) of the slot (23), the thickness of the member (24) being less than that of the slot (23) so as to define the slit (5).

9. A hull of a nautical apparatus according to claim 1, characterized in that it is formed by means of a float (26) the rear bottom of which is cut to form a rigid upper bridge (26a) above a free space (26b) of a length equal to at least one third of that of said float and on the other hand of a thin pallet (27) assembled on the float at the start (26c) of the free space (26b) of this float, said pallet (27) constituting the above-mentioned flexible rear part.

10. A hull according to claim 9, characterized in that assembly of the pallet (27) and the float (26) is by embedding, the deformation of this pallet being caused by its own flexibility.

11. A hull of a nautical apparatus according to claim 1, characterized in that it comprises an underwater hull (28) in the rear of which is formed said flexible lower part (28b) and a bridge (29) of which the rear portion provided in a rigid state is located above said flexible lower rear part (28b) and defines said slot (5), the underwater hull (28) and the bridge (29) being assembled between the prow and the start of the slot (5).

12. A hull according to any one of claims 1, 8, 9, 10 and 11, characterized in that the shock-absorbing device comprises a resilient box (32) under predetermined pressure and a shock-absorber (33) fixed to the rigid bridge (24, 26a, 29), the rod of which is associated in an articulated manner with the flexible lower part (22a, 27, 28b).

13. A hull according to claim 12, characterized in that the hardness of the shock-absorber (33) can be regulated.

14. A hull according to any one of claims 1 to 13, characterized in that it is designed to constitute the single or multiple hull of a sailing vessel, in that the rudder (48) is mounted rotatably in a vertical bearing integral with the rigid float (47) of said hull, and in that the shock-absorbing device comprises a shock-absorber (45) of which the two members are respectively fixed to the flexible rear part or lift (46) and the float (47).

15. A hull according to claim 14, characterized in that the pivot axis of its rudder (48) is situated on the axis of the thrust centre thereon.

16. A hull according to claim 9, characterized in that its lift or carrier plane (40) comprises a chassis (41) mounted tiltably with respect to the hull (39), in that this chassis (41) is connected to the hull (39) by means of shock-absorbers (42) of regulatable pressure and in that sealing skirts (43) connect the lift (40) and the hull (39).

17. A hull according to claim 16, characterized in that means permit maintenance of the axis of symmetry of the rotation of the propeller at a constant distance from the lift (40) whatever the angle it forms with the hull (39).

18. A hull according to claim 16, characterized in that the lift or carrier plane (40) is formed by means of two planes (55a, 55b) mounted side by side, each being articulated to the hull (39) while each plane (55a, 55b) is connected, moreover, to the latter by means of a shock-absorbing system (42, 58, 59).

19. A hull according to any one of the preceding claims, characterized in that it comprises lifts placed in tandem in the longitudinal direction.
